# EUROPÄISCHE PATENTSCHRIFT

(11) **EP 4 345 306 B1**
(45) Veröffentlichungstag und Bekanntmachung des Hinweises auf die Patenterteilung: **22.04.2026**
(21) Anmeldenummer: 23190280.0
(22) Anmeldetag: 08.08.2023
(51) Int. Cl.: F04B 5/02, B01D 35/147, B01D 36/00, F02M 37/16, F02M 37/44, F04B 49/24, F04B 53/12, F04B 53/14

(54) **PUMPENVORRICHTUNG**
PUMP DEVICE
DISPOSITIF DE POMPAGE

(30) Priorität: 28.09.2022 DE 102022003590
(43) Veröffentlichungstag der Anmeldung: 03.04.2024
(73) Patentinhaber: HYDAC FluidCareCenter GmbH, 66280 Sulzbach/Saar (DE)
(72) Erfinder: Dewes, Markus, 66649 Oberthal (DE); Scholl, Thomas, 66740 Saarlouis (DE); Theobald, Sascha, 66763 Dillingen (DE)
(74) Vertreter: Bartels und Partner, Patentanwälte

(56) Entgegenhaltungen:
- EP-B1- 3 352 877
- WO-A1-2015/071397
- DE-B- 1 166 004
- DE-B4- 102009 040 655
- US-B1- 6 186 118
- US-B2- 9 951 730

## Beschreibung

Die Erfindung betrifft eine Pumpenvorrichtung für Fluid, insbesondere für Diesel-Kraftstoff, mit den Merkmalen im Oberbegriff von Anspruch 1.

Durch EP 3 352 877 B1 ist eine Filtervorrichtung bekannt, insbesondere vorgesehen für den Einsatz bei Diesel-Kraftstoffen, mit einem in einem Filtergehäuse austauschbar aufnehmbaren Filterelement, wobei eine Fluid-Pumpeneinrichtung mit zwei Pumpenkammern als Teil der Filtervorrichtung vorhanden ist, die mittels eines in diesen Kammern längsverfahrbar geführten Pumpenkolbens zumindest in einer seiner beiden Verfahrrichtungen fluiddicht voneinander separiert sind, wobei jeder Pumpenkammer zugeordnet ein Ventil vorgesehen ist, das gegenläufig zum jeweils anderen Ventil bei Betätigen der Pumpeneinrichtung öffnet oder schließt, und wobei mindestens das eine Ventil Bestandteil des Filterelementes ist und in seiner geöffneten Stellung Fluid in seine zugeordnete Pumpenkammer weiterleitet und in seiner Schließstellung diesen Weg sperrt. Bei einem Filterelementwechsel und einem damit ungewollt verbundenen Eintrag von Luft in das Filtergehäuse wird diese bei Betätigen der Pumpeneinrichtung von Hand über das geöffnete Ventil in die Pumpenkammer weitergeleitet und dergestalt aus dem System genommen, sodass eine erneute Inbetriebnahme des Kraftstoffversorgungssystems ohne weiteres möglich ist.

Die US 6 186 118 B1 beschreibt eine Pumpenvorrichtung für Fluid, insbesondere für Diesel-Kraftstoff, mit den Merkmalen im Oberbegriff von Anspruch 1 mit einem Pumpenkolben, der mittels einer Betätigungseinrichtung längsverfahrbar in einem Pumpengehäuse geführt ist und der in Abhängigkeit von seiner Verfahrstellung innerhalb des Pumpengehäuses einzelne Pumpenräume mit unterschiedlichen Volumina zumindest zeitweise voneinander separiert, wobei die jeweilige Fluidverbindung im Pumpenkolben von einem Steuermittel abdeckbar ist, das als Teil der Druckbegrenzungseinrichtung bei einem vorgebbaren Druckschwellenwert im einen Pumpenraum die jeweilige Fluidverbindung freigibt und den Rückfluss zum anderen Pumpenraum ermöglicht, wobei zum Einstellen des vorgebbaren Druckschwellenwertes ein Energiespeicher, vorzugsweise in Form einer Druckfeder, dient, wobei das Steuermittel aus einer Steuerscheibe gebildet ist, deren Außendurchmesser derart kleiner ist als der Außendurchmesser des Pumpenkolbens, dass ein umlaufender Ringspalt zwischen der Steuerscheibe und der Innenumfangsseite des Pumpengehäuses gebildet ist, wobei der Pumpenkolben eine Druckbegrenzungseinrichtung aufweist, die bei Überschreiten eines vorgebbaren Pumpendruckes in einem der Pumpenräume eine Druckentlastung für das Fluid in Richtung des anderen, zu dem einen Pumpenraum benachbarten Pumpenraum vorsieht, und wobei die Betätigungseinrichtung eine Betätigungsstange mit einem Bedienteil außerhalb des Pumpengehäuses aufweist.

Weitere Pumpenvorrichtungen gehen aus der DE 1 166 004 B, der WO 2015/071397 A1, der EP 3 352 877 B1, der DE 10 2009 040 655 B4 und der US 9 951 730 B2 hervor.

Ausgehend von diesem Stand der Technik liegt der Erfindung die Aufgabe zugrunde, die bekannte Vorrichtungslösung betreffend den Pumpenbetrieb weiter zu verbessern.

Eine dahingehende Aufgabe löst eine Pumpenvorrichtung mit den Merkmalen des Patentanspruches 1 in seiner Gesamtheit.

Gemäß dem Kennzeichen von Anspruch 1 ist vorgesehen, dass die Betätigungsstange an ihrem einen freien Ende derart mit einem Schleppspiel im Pumpenkolben geführt ist, dass bei einem Rückhub die Steuerscheibe unter Freigabe der jeweiligen Fluidverbindung entgegen der Wirkung des Energiespeichers vom Pumpenkolben abhebt und bei einem Förderhub unter der Wirkung des Energiespeichers und bei Spiel "Null" die jeweilige Fluidverbindung schließt.

Dadurch, dass der Pumpenkolben eine Druckbegrenzungseinrichtung aufweist, die bei Überschreiten eines vorgebbaren Pumpendruckes in einem der Pumpenräume eine Druckentlastung für das Fluid in Richtung des anderen, zu dem einen Pumpenraum benachbarten Pumpenraum vorsieht, ist ein häufig auftretendes technisches Problem gelöst, nämlich dass der Druck, der von einer Handpumpe auf ein Kraftstoffsystem aufgebracht wird, unzulässig hoch werden kann, was gegebenenfalls zur Folge hat, dass in dem Versorgungssystem vorhandene Dichtungen und sonstige gegen zu hohen Druck empfindliche Bauteile beschädigt werden können. Dieser Gefahr ist mit der erfindungsgemäßen Druckbegrenzungseinrichtung wirksam begegnet und unzulässig hohe Drücke im Pumpenbetrieb sind mit Sicherheit vermieden.

Bei einer bevorzugten Ausführungsform der erfindungsgemäßen Pumpenvorrichtung ist vorgesehen, dass der Pumpenkolben mittels einer Dichteinrichtung längsverfahrbar im Pumpengehäuse geführt ist, der mindestens eine Fluidverbindung aufweist, die in einer Rückhubbewegung des Pumpenkolbens die einander benachbarten Pumpenräume fluidführend miteinander verbindet, von denen der eine ein zusehends kleineres und der andere ein zusehends größeres Volumen einnimmt. Dergestalt ist eine Möglichkeit geschaffen, durch Verfahren des Pumpenkolbens in einer Betätigungsrichtung, das Pumpengehäuse für die spätere Abgabe des Fluids mit Fluid von einer Eingangsseite stammend zu befüllen.

Die jeweilige Fluidverbindung im Pumpenkolben ist von einem Steuermittel abdeckbar, das als Druckbegrenzungseinrichtung bei einem vorgebbaren Druckschwellenwert in einen Pumpenraum die jeweilige Fluidverbindung freigibt und den Rückfluss zum anderen Pumpenraum ermöglicht. Dergestalt lässt sich die im Pumpengehäuse zuvor aufgenommene Fluidmenge durch Betätigen des Pumpenkolbens von Hand in der entgegengesetzten Richtung zu einem Ausgang respektive verbraucherseitig ausschieben und kommt es dahingehend zu einer ungewollten Druckerhöhung auf der dahingehenden Ausgangs- oder Abgabeseite, wird die Druckbegrenzungseinrichtung im Pumpenkolben aktiviert und Fluid zu hohen Druckes kann wiederum auf die druckentlastete Ausgangsseite des Pumpengehäuses, die vom Pumpenkolben freigelassen ist, zurückströmen. Dergestalt ist eine sichere Druckbegrenzung auf der Abgabeseite erreicht und etwaig im anschließenden Versorgungskreis befindliche, druckempfindliche Baukomponenten werden vor druckbedingten Beeinträchtigungen oder gar einer Zerstörung verschont. Dies hat so keine Entsprechung im Stand der Technik.

Ein besonders einfacher Mechanismus für die Druckbegrenzungsfunktion der Pumpenvorrichtung ergibt sich dadurch, dass zum Einstellen des Druckschwellenwertes ein Energiespeicher, vorzugsweise in Form einer Druckfeder, dient und ferner ein Steuermittel zum Einsatz kommt, das aus einer Steuerscheibe gebildet ist, deren Außendurchmesser derart kleiner ist als der Außendurchmesser des Pumpenkolbens, dass ein umlaufender Ringspalt zwischen der Steuerscheibe und der Innenumfangsseite des Pumpengehäuses gebildet ist. Auf diese Art und Weise kann in der üblichen Pumpenvorwärtsbewegung die federbelastete Steuerscheibe Fluidverbindungen im Pumpenkolben zunächst zuhalten, sodass wirksam ein druckaufbauendes Pumpen von Hand in Richtung der Abgabeseite möglich ist, und bei etwaigem Ansprechen der Druckbegrenzungsfunktion wird die Steuerscheibe aufgesteuert und die derart dann freigegebenen Fluidverbindungen lassen den Rückstrom von Fluid hohen Druckes von der Abgabeseite auf die Entlastungsseite des Pumpenkolbens innerhalb des Pumpengehäuses zu.

Bei einer weiteren bevorzugten Ausführungsform der erfindungsgemäßen Pumpenvorrichtung ist vorgesehen, dass nach Abschluss des Pumpvorgangs, der mehrere Pumpstöße mit dem Pumpenkolben beinhalten kann, dieser in eine Position innerhalb des Pumpengehäuses verfahren wird, bei der beide Pumpenräume freigegeben sind, sodass dergestalt eine direkt fluidführende Verbindung zwischen dem Eingang des Pumpengehäuses und seinem Ausgang hergestellt ist. Hierdurch ist eine Neutralposition durch den Pumpenkolben im Pumpengehäuse eingenommen und ein Haupt-Fluidvolumenstrom kann ungehindert von der Eingangsseite zu der Ausgangsseite des Pumpengehäuses strömen.

Weitere Ausgestaltungen der erfindungsgemäßen Pumpenvorrichtung sind Gegenstand der sonstigen Unteransprüche.

**Im** Folgenden wird die erfindungsgemäße Pumpenvorrichtung anhand eines Ausführungsbeispiels nach der Zeichnung anhand von Längsschnitten näher erläutert. Dabei zeigen in prinzipieller und nicht maßstäblicher Darstellung die
- Fig. 1: die Pumpenvorrichtung in einer Sperrstellung des Volumenstroms für einen fälligen Filterelementwechsel;
- Fig. 2 und 3: die Pumpenvorrichtung nach der Fig. 1 einmal in einer Befüllstellung beziehungsweise im Pumpenbetrieb;
- Fig. 4: eine den Fig. 1 bis 3 entsprechende Darstellung mit gezeigter Druckbegrenzungsfunktion; und
- Fig. 5: die Pumpenvorrichtung nach den Fig. 1 bis 4 in einer einen Haupt-Fluidvolumenstrom freigebenden Neutralstellung, wobei in den Fig. 2 bis 5 die jeweilige Hauptströmungsrichtung in Pfeildarstellung wiedergeben ist.

Die Fig. 1 zeigt die wesentlichen Komponenten der Pumpenvorrichtung in einer Art Längsschnittdarstellung. Dabei weist die Pumpenvorrichtung ein Pumpengehäuse 10 auf mit einem teilweise topfartig ausgebildeten Grundgehäuse 12, das nach außen hin von einem Deckelteil 14 fluiddicht verschlossen ist. In dem Pumpengehäuse 10 ist längsverfahrbar ein Pumpenkolben 16 geführt, der mittels einer als Ganzes mit 18 bezeichneten Betätigungseinrichtung betätigbar ist. Hierfür weist das Grundgehäuse 12 einen zylindrischen Hohlraum 20 auf, der in Blickrichtung auf die Fig. 1 gesehen nach links sich entlang eines konischen Abschnitts 22 in einen Fluidraum 24 erweitert, dessen Durchmesser größer ist als der Durchmesser des zylindrisch ausgeführten Hohlraums 20. Dergestalt unterteilt der Pumpenkolben 16 die gezeigten Räume 20, 22 und 24 in zwei Pumpenräume, nämlich den einen Pumpenraum 26 und den anderen Pumpenraum 28. Je nachdem, welche Verfahrstellung der Pumpenkolben 16 im Grundgehäuse 12 einnimmt, ist der eine 26 oder der andere Pumpenraum 28 im Volumen vergrößert oder entsprechend im selben Maße verringert.

Wie die Fig. 1 weiter zeigt, mündet in den einen Hohlraum 20 ein Eingang 30 ein, in Form eines fluidführenden Kanals, der an seinem freien oberen Ende von einem Rückschlagventil 32 üblicher Bauart versehen ist. Demgegenüber mündet in den erweiterten Fluidraum 24 wiederum in Form eines Fluidkanals ein Ausgang 34 ein, der zu einem nicht näher dargestellten Abnehmer führt, der insoweit an die Pumpenvorrichtung angeschlossen ist und der beispielsweise Teil eines üblichen (Diesel-)Kraftstoffversorgungssystems sein kann.

Die Betätigungseinrichtung 18 weist eine Betätigungsstange 36 auf, die an ihrem einen freien Ende mit einer Handhabe 38 versehen ist, beispielsweise in Form eines Betätigungsknaufes oder eines Betätigungsknopfes. An ihrem anderen gegenüberliegenden Ende ist die Betätigungsstange 36 im Durchmesser verjüngt und geht insoweit in eine zylindrische Stiftführung 40 für den Pumpenkolben 16 über. Die an ihrem freien Ende spitz zulaufende Stiftführung 40 weist eine ringförmige Anschlagscheibe 42 auf, die gegenüber dem freien Durchmesser der Stiftführung 40 verbreitert ist und insoweit eine Anschlagmöglichkeit für den Pumpenkolben 16 in seiner, in Blickrichtung auf die Fig. 1 gesehen, ganz linken Anschlagstellung bildet. In der in Fig. 1 gezeigten Mittelstellung ist jedoch der Pumpenkolben 16 in seiner ganz rechten Position gezeigt und der Abstand zwischen der Vorderseite des Pumpenkolbens 16 und der benachbart gegenüberliegenden Rückseite der Anschlagscheibe 42 bildet eine Art Schleppspiel 44 für die Bewegung des Pumpenkolbens 16 aus, dessen Funktion im Folgenden noch näher erläutert werden wird.

Der Pumpenkolben 16 ist aus einer scheibenförmigen, zylindrischen Platte gebildet, die außenumfangsseitig eine Dichteinrichtung 46 trägt in Form von zwei beabstandet zueinander angeordneten üblichen Dichtringen, die in Radialnuten des Pumpenkolbens 16 aufgenommen sind. Der Pumpenkolben 16 weist ferner mindestens eine durchgehend verlaufende Axialbohrung 48 auf, wobei vorzugsweise mehrere solcher Axialbohrungen 48 sich konzentrisch um eine Längsachse 50 der Pumpenvorrichtung herum gruppieren, die auch gleichzeitig die Betätigungsachse für die Betätigungseinrichtung 18 ist. In der in der Fig. 1 gezeigten Mittelstellung ist die jeweilige Axialbohrung 48 von einem Steuermittel 52 abgedeckt in Form einer Steuerscheibe 54. Der Außendurchmesser der Steuerscheibe 54 ist dabei geringer als der Außendurchmesser des Pumpenkolbens 16, sodass ein umlaufender Ringspalt 56 gebildet ist zwischen dem Außenumfang der Steuerscheibe 54 und dem zylindrischen Innenumfang des Grundgehäuses 12, das den Hohlraum 20 im Pumpengehäuse 10 umfasst. Der Ringspalt 56 dient dazu Fluid von dem einen Pumpenraum 26 im Bedarfsfall, was anhand der Fig. 4 noch näher erläutert werden wird, in Richtung des anderen Pumpenraumes 28 zu bringen, und zwar über die jeweilige Axialbohrung 48, die insoweit für einen Fluiddurchlass von der Steuerscheibe 54 aufgesteuert ist.

Die Steuerscheibe 54 stützt sich mit ihrer einen Plattenseite an der zugehörigen Kolbenseite des Pumpenkolbens 16 und mit ihrer anderen Seite an einem Energiespeicher ab in Form einer Druckfeder 58. Für die dahingehende Abstützung mit der Druckfeder 58 ist diese an ihrem anderen freien Ende an einer weiteren Anschlagscheibe 60 gehalten, die mittels der Druckfeder 58 an einen Sprengring 62, der in die Betätigungsstange 36 eingreift, zu jeder Zeit angelegt ist. Des Weiteren ist die Steuerscheibe 54 in einem Mittenbereich an einer radialen Verbreiterung 64 in abstützender Weise angelegt, die sich zwischen der Stiftführung 40 und den sonstigen Teilen der Betätigungsstange 36 in Richtung der Handhabe 38 erstreckt, wobei zur Führung der Verbreiterung 64 eine zugehörige Radialausnehmung 66 im Pumpenkolben 16 vorhanden ist. In der gezeigten Stellung nach der Fig. 1 schließt die benachbarte Kolbenseite des Pumpenkolbens 16 bündig mit der Anlagefläche der Verbreiterung 64 ab, an die die Steuerscheibe 54 unter der Kraft der Druckfeder 58 in einer Vertikalebene verlaufend angelegt ist.

Die Betätigungsstange 36 kann mittels der Handhabe 38 in eine vollständige Einfahrstellung, gemäß der Darstellung nach der Fig. 5, gebracht werden, wobei dann die Handhabe 38 auf dem Deckelteil 14 aufliegt und ein zylindrischer Vorsprung 68 des Deckelteils 14 mit einem Innengewinde 70 ein Verschrauben über nicht näher dargestellte Gewindeteile der Handhabe 38 respektive der Betätigungsstange 36 in diesem Bereich erlaubt. Dergestalt ist eine verriegelte Position der Handhabe 38 nebst Betätigungsstange 36 am Pumpengehäuse 10 erreicht und dabei tritt der Pumpenkolben 16 aus dem Hohlraum 20 in den verbreiterten Fluidraum 24 vollständig über. Auch dies wird später noch näher erläutert werden. Ferner ist die Betätigungsstange 36 im Deckelteil 14 entlang einer nicht dargestellten Dichtung geführt, wovon in den Figuren nur die zugehörige Ringnut 71 gezeigt ist. Darüber hinaus ist mit der gezeigten Pumpenvorrichtung mit ihren wesentlichen Komponenten eine als Ganzes mit 72 bezeichnete Druckbegrenzungseinrichtung realisiert.

Zunächst wird das Befüllen des Pumpengehäuses 10 anhand der Kolbenstellung nach der Fig. 2 näher beschrieben. Dabei wird zum dahingehenden Befüllen die Kolben- oder Betätigungsstange 36 mittels der Handhabe 38 aus ihrer Stellung nach der Fig. 1 nach rechts bewegt und über das Rückschlagventil 32 wird Fluid von Seiten des Einganges 30 in den anderen Pumpenraum 28 gebracht. Da sich die Betätigungsstange 36 nach rechts bewegt, nimmt ihre Verbreiterung 64 die Steuerscheibe 54 gleichfalls nach rechts mit, sodass über den permanent vorhandenen Ringspalt 56 Fluid in den geschaffenen Zwischenraum zwischen Steuerscheibe 54 und freigegebener Kolbenseite des Pumpenkolbens 16 gelangt und von dort aus über die einzelnen Axialbohrungen 58 im Pumpenkolben 16 in den einen Pumpenraum 26. Dergestalt wird der eine Pumpenraum 26 mit Fluid in Richtung des Ausganges 34 vollständig befüllt. Die entsprechende Fluidströmungsrichtung ist in der Fig. 2 mit Pfeilen wiedergegeben und ein Rückfließen des Fluidvolumens von Seiten des anderen Pumpenraumes 28 in Richtung des Einganges 30 wird durch das bereits genannte Rückschlagventil 32 wirksam verhindert. Bei der dahingehenden Rückhubbewegung kommt die Verbreiterung 64 außer Eingriff mit der zugehörigen Ausnehmung 66 im Pumpenkolben 16 und die Anschlagscheibe 42 kommt in Anlage mit der einen freien Stirnseite des Pumpenkolbens 16. Ferner wird die zylindrische Stiftführung 40 in Richtung des Pumpenkolbens 16 eingefahren. Des Weiteren spannt die Steuerscheibe 54 des Steuermittels 52 die Druckfeder 58 vor, die sich mit ihrem anderen freien Ende über die weitere Anschlagscheibe 60 an der Betätigungsstange 36 abstützt.

Das im Raum 28 vorher über den Eingang 30 zugeführte Fluid wird mittels der Rückhubbewegung des Pumpenkolbens 16 über die Axialbohrungen 48 in Richtung des einen Raumes 26 verdrängt, wobei das Rückschlagventil 32 geschlossen ist. Wird nun anschließend gemäß der Darstellung nach der Fig. 3 die Kolben- oder Betätigungsstange 36 mittels der Handhabe 38 wiederum von ihrer rechten Position nach der Fig. 2 nach links gemäß der Darstellung nach der Fig. 3 gedrückt, wird das im einen Pumpenraum 26 befindliche Fluid gemäß der Pfeildarstellung über den Ausgang 34 im Pumpengehäuse 10 in Richtung eines hydraulischen Verbrauchers respektive einer fluidischen Arbeitsmaschine (einem Dieselmotor) ausgeschoben. Dabei sind die Axialbohrungen 48 im Pumpenkolben 16 durch den Steuerschieber 54 wiederum verschlossen und die zylindrische Stiftführung 40 ist gemäß der Darstellung nach der Fig. 1 wieder in ihrer vordersten linken Position; wie in der Darstellung nach der Fig. 1. Ferner wird der Steuerschieber 54 unter der Kraft der sich entspannenden Druckfeder 58 in der die Axialbohrungen 48 schließenden Position gehalten.

Bei der dahingehenden Verfahrbewegung des Pumpenkolbens 16 von rechts nach links entsteht ein Unterdruck im rückwärtigen Bereich des Pumpenvolumens, sprich also im anderen Pumpenraum 28, wodurch sich das Rückschlagventil 32 öffnet, sodass dergestalt Fluid, wie Kraftstoff, in den anderen Pumpenraum 28 nachlaufen kann, wobei gleichzeitig, wie bereits dargelegt, das vordere Fluidvolumen im einen Pumpenraum 26 sich verringert und über den Ausgang 34 weiter befördert wird, indem die dahingehende Fluidmenge vom Pumpenkolben 16 aus dem Pumpengehäuse 10 ausgeschoben wird.

Die Betätigungsabfolge nach den Fig. 2 und 3 wird abwechselnd wiederholt, bis das gewünschte Abgabe-Füllvolumen auf Seiten des Ausganges 34 erreicht ist oder bis die Druckbegrenzungseinrichtung 72 anspricht, was anhand der Fig. 4 im Folgenden näher erläutert wird. Dabei wird der Pumpenraum 28 abwechselnd entleert und eingangsseitig mit Fluid wieder befüllt.

Sofern der Pumpendruck auf Seiten des Ausganges 34 ausgehend von der Position nach der Fig. 3 einen unzulässig hohen Wert erreicht, wirkt dieser gemäß der Pfeildarstellung nach der Fig. 4 über die Axialbohrungen 48 auf den Steuerschieber 54 des Steuermittels 52, das sich insoweit entgegen der Wirkung der Druckfeder 58 nach rechts bewegt, und über die Axialbohrungen 48 sowie den freigelegten Zwischenraum zwischen Pumpenkolben 16 und Steuerschieber 54 gelangt das Fluid über den permanenten Ringspalt 56 auf die Seite mit dem anderen Pumpenraum 28. Dergestalt erfolgt also eine Druckentlastung von dem einen Pumpenraum 26 in Richtung des anderen Pumpenraumes 28 und ein unzulässig hoher Druck auf Seiten des Ausganges 34 wird dergestalt abgebaut. Je nach Auswahl der Federkennlinie für die Druckfeder 58 lässt sich derart der Druckschwellenwert für ein Aufsteuern der Druckbegrenzungseinrichtung 72 vorgeben. Wie ferner die Fig. 4 zeigt, bleibt dabei die Betätigungsstange 36 mit ihrer zylindrischen Stiftführung 40 in einer Verschiebestellung gemäß den Fig. 1 und/oder 3. Die Druckbegrenzungseinrichtung 72 besteht gemäß ihrer aufgezeigten Funktion im Wesentlichen aus dem federbelasteten Steuermittel 52, das in Abhängigkeit von der Drucksituation im Pumpengehäuse die Fluidverbindung im Pumpenkolben in Form der jeweiligen Axialbohrung 48 öffnet oder verschließt.

Nach dem beschriebenen Befüllvorgang und dem möglichen Abbau von unzulässigen Druckspitzen mittels Einsatzes der Druckbegrenzungseinrichtung 72 lässt sich die Betätigungsstange oder Kolbenstange 36 gemäß der Darstellung nach der Fig. 5 nunmehr ganz nach links verschieben und wird dabei unter Einsatz der Handhabe 38 mit dem Innengewinde 70 im Vorsprung 68 des Deckelteils 14 verschraubt. Dergestalt gelangt nach der Darstellung nach der Fig. 5 der Pumpenkolben 16 mit der Druckbegrenzungseinrichtung 72 vollständig in den sich eingangsseitig konisch erweiternden Fluidraum 24 und ist insoweit dort in eine neutrale Position gebracht, bei der ein Haupt-Fluidvolumenstrom ungehindert von Seiten des Einganges 30 in Richtung des Ausganges 34 strömen kann, was wiederum mit Pfeildarstellungen wiedergegeben ist. Dabei werden beide Pumpenräume 26 und 28 gleichermaßen durchströmt sowie außenumfangsseitig der Pumpenkolben 16 mit der zugehörigen Druckbegrenzungseinrichtung 72.

Abschließend sei noch erwähnt, dass bei der Kolbendarstellung gemäß der Fig. 1 der Volumenstrom zwischen Eingang 30 und Ausgang 34 gesperrt ist, um dergestalt einen Filterelementwechsel (nicht dargestellt) störungsfrei vornehmen zu können. Nach dem Elementwechsel lässt sich dann, wie anhand der Fig. 2 bis 5 beschrieben, Fluid, wie Kraftstoff, wieder in das Kraftstoff-Versorgungssystem (Common Rail) bringen, das dabei gleichzeitig "entlüftet" wird.

Durch die vorliegende erfindungsgemäße Lösung, bei der eine Druckbegrenzungseinrichtung 72 in einem Pumpenkolben 16 einer Pumpenvorrichtung integriert ist, lässt sich die beschriebene Druckbegrenzung auf einfache Weise platzsparend realisieren und auf zusätzliche kostenintensive Druckbegrenzungsventile kann verzichtet werden. Ferner besteht bei einer nicht dargestellten Ausführungsform auch die Möglichkeit, die Handhabe 38 und/oder die Betätigungsstange 36 mittels eines motorisierten Antriebes hin- und herzubewegen, sodass eine Pumpbetätigung von Hand nicht zwingend notwendig ist.

## Patentansprüche

1. Pumpenvorrichtung für Fluid, insbesondere für Diesel-Kraftstoff, mit einem Pumpenkolben (16), der mittels einer Betätigungseinrichtung (18) längsverfahrbar in einem Pumpengehäuse (10) geführt ist und der in Abhängigkeit von seiner Verfahrstellung innerhalb des Pumpengehäuses (10) einzelne Pumpenräume (26, 28) mit unterschiedlichen Volumina zumindest zeitweise voneinander separiert, wobei der Pumpenkolben (16) eine Druckbegrenzungseinrichtung (72) aufweist, die bei Überschreiten eines vorgebbaren Pumpendruckes in einem der Pumpenräume (26) eine Druckentlastung für das Fluid in Richtung des anderen, zu dem einen Pumpenraum (26) benachbarten Pumpenraum (28) vorsieht,
wobei die jeweilige Fluidverbindung im Pumpenkolben (16) von einem Steuermittel (52) abdeckbar ist, das als Teil der Druckbegrenzungseinrichtung (72) bei einem vorgebbaren Druckschwellenwert im einen Pumpenraum (26) die jeweilige Fluidverbindung (48) freigibt und den Rückfluss zum anderen Pumpenraum (28) ermöglicht,
wobei zum Einstellen des vorgebbaren Druckschwellenwertes ein Energiespeicher, vorzugsweise in Form einer Druckfeder (58), dient,
wobei das Steuermittel (52) aus einer Steuerscheibe (54) gebildet ist, deren Außendurchmesser derart kleiner ist als der Außendurchmesser des Pumpenkolbens (16), dass ein umlaufender Ringspalt (56) zwischen der Steuerscheibe (54) und der Innenumfangsseite des Pumpengehäuses (10) gebildet ist, und
wobei die Betätigungseinrichtung (18) eine Betätigungsstange (36) mit einem Bedienteil (38) außerhalb des Pumpengehäuses (10) aufweist,
**dadurch gekennzeichnet,**
**dass** die Betätigungsstange (36) an ihrem einen freien Ende derart mit einem Schleppspiel (44) im Pumpenkolben (16) geführt ist, dass bei einem Rückhub die Steuerscheibe (54) unter Freigabe der jeweiligen Fluidverbindung (48) entgegen der Wirkung des Energiespeichers (58) vom Pumpenkolben (16) abhebt und bei einem Förderhub unter der Wirkung des Energiespeichers (58) und bei Spiel "Null" die jeweilige Fluidverbindung (48) schließt.

2. Pumpenvorrichtung nach Anspruch 1, **dadurch gekennzeichnet, dass** der Pumpenkolben (16) mittels einer Dichteinrichtung (46) längsverfahrbar im Pumpengehäuse (10) geführt ist, der mindestens eine Fluidverbindung aufweist, die in einer Rückhubbewegung des Pumpenkolbens (16) die einander benachbarten Pumpenräume (26, 28) fluidführend miteinander verbindet, von denen der eine (28) ein zusehends kleineres und der andere (26) ein zusehends größeres Volumen einnimmt.

3. Pumpenvorrichtung nach Anspruch 1 oder 2, **dadurch gekennzeichnet, dass** bei einem Pumpendruck unterhalb des Druckschwellenwertes das Steuermittel (52) die jeweilige Fluidverbindung (48) zuhält und mittels der Betätigungseinrichtung (18) das in dem einen Pumpenraum (26) befindliche Fluid in Richtung des Ausgangs (34) des Pumpengehäuses (10) aus diesem ausschiebt.

4. Pumpenvorrichtung nach einem der vorstehenden Ansprüche, **dadurch gekennzeichnet, dass** nach Abschluss des Pumpvorgangs, insbesondere im Rahmen eines Befüllvorganges, der Pumpenkolben (16) mittels der Betätigungseinrichtung (18) beide Pumpenräume (26, 28) freigibt und eine direkt fluidführende Verbindung zwischen einem Eingang (30) des Pumpengehäuses (10) und seinem Ausgang (34) hergestellt ist.

5. Pumpenvorrichtung nach einem der vorstehenden Ansprüche, **dadurch gekennzeichnet, dass** in den Eingang (30) des Pumpengehäuses (10) ein Rückschlagventil (32) eingesetzt ist, das bei einem Förderhub mit dem Pumpenkolben (16) öffnet und den Fluidweg vom Eingang (30) in den anderen Pumpenraum (28) freigibt und bei einem Rückhub schließt.

6. Pumpenvorrichtung nach einem der vorstehenden Ansprüche, **dadurch gekennzeichnet, dass** für den Erhalt des Schleppspiels (44) die Betätigungsstange (36) mit einem vorgebbaren Überstand den Pumpenkolben (16) in Richtung des einen Pumpenraumes (26) durchgreift und im Rahmen des Rückhubs der dahingehende Überstand bis zum Anschlag des vorderen Endbereiches (40, 42) der Betätigungsstange (32) am Pumpenkolben (16) zu Null wird.

## Claims

1. Pump device for fluid, in particular for diesel fuel, having a pump piston (16) which is guided in a longitudinally displaceable manner in a pump housing (10) by means of an actuating apparatus (18) and which at least temporarily separates individual pump chambers (26, 28) with different volumes inside the pump housing (10) from one another as a function of its travel position, the pump piston (16) comprising a pressure-limiting apparatus (72), which, if a predefinable pump pressure is exceeded in one of the pump chambers (26), provides pressure relief for the fluid in the direction of the other pump chamber (28) adjacent to the first pump chamber (26),
the respective fluid connection in the pump piston (16) being able to be covered by a control means (52), which, as part of the pressure-limiting apparatus (72), releases the respective fluid connection (48) in one pump chamber (26) at a predefinable pressure threshold and allows fluid to flow back to the other pump chamber (28),
an energy accumulator, preferably in the form of a compression spring (58), serving to set the predefinable pressure threshold,
the control means (52) being formed by a control disc (54), the outer diameter of which is smaller than the outer diameter of the pump piston (16) such that a peripheral annular gap (56) is formed between the control disc (54) and the inner circumferential side of the pump housing (10), and
the actuating apparatus (18) comprising an actuating rod (36) having a control unit (38) outside the pump housing (10),
**characterised in that**
one free end of the actuating rod (36) is guided in the pump piston (16) with a trailing clearance (44) such that, on a return stroke, the control disc (54) lifts off the pump piston (16) against the action of the energy accumulator (58), releasing the respective fluid connection (48), and, on a delivery stroke, closes the respective fluid connection (48) under the action of the energy accumulator (58) and with 'zero' clearance.

2. Pump device according to claim 1, **characterised in that** the pump piston (16) is guided in a longitudinally displaceable manner by means of a sealing apparatus (46) in the pump housing (10), having at least one fluid connection that connects the mutually adjacent pump chambers (26, 28) to one another in a fluid-conveying manner in a return stroke movement of the pump piston (16), one (28) of said chambers assuming a gradually smaller volume, while the other (26) assumes a gradually larger volume.

3. Pump device according to either claim 1 or claim 2, **characterised in that**, if the pump pressure is below the pressure threshold, the control means (52) keeps the respective fluid connection (48) closed and, by means of the actuating apparatus (18), pushes the fluid contained in one pump chamber (26) in the direction of the outlet (34) of the pump housing (10) from the latter.

4. Pump device according to any of the preceding claims, **characterised in that**, on completion of the pump operation, in particular as part of a filling operation, the pump piston (16) releases both pump chambers (26, 28) by means of the actuating apparatus (18) and a direct fluid-conveying connection is established between an inlet (30) of the pump housing (10) and its outlet (34).

5. Pump device according to any of the preceding claims, **characterised in that** a check valve (32) is inserted in the inlet (30) of the pump housing (10), said check valve opening on a delivery stroke with the pump piston (16) and releasing the fluid path from the inlet (30) into the other pump chamber (28) and closing said fluid path on a return stroke.

6. Pump device according to any of the preceding claims, **characterised in that**, in order to achieve the trailing clearance (44), the actuating rod (36) passes through the pump piston (16) in the direction of one pump chamber (26) with a predefinable projection and, as part of the return stroke, the aforementioned projection becomes zero until the front end region (40, 42) of the actuating rod (32) stops against the pump piston (16).

## Revendications

1. Dispositif de pompage de fluide, en particulier de carburant diesel, comprenant un piston (16) de pompe, qui est guidé dans un corps (10) de pompe avec possibilité de se déplacer longitudinalement au moyen d'un dispositif (18) d'actionnement et qui, en fonction de sa position en déplacement à l'intérieur du corps (10) de la pompe, sépare l'un de l'autre au moins de temps à autre des espaces (26, 28) individuels de pompage de volumes différents, dans lequel le piston (16) de la pompe a un dispositif (72) de limitation de la pression, qui, lorsqu'une pression de pompage pouvant être donnée à l'avance est dépassée dans l'un des espaces (26) de pompage, prévoit une détente en pression pour le fluide dans la direction de l'autre espace (28) de pompage voisin du un espace (26) de pompage,
dans lequel la communication fluidique dans le piston (16) de la pompe peut être couverte par un moyen (52) de commande, qui, en tant que partie du dispositif (72) de limitation de la pression, libère la communication (48) fluidique respective à une valeur de seuil de pression pouvant être donnée à l'avance dans un espace (26) de pompage et rend possible le reflux vers l'autre espace (28) de pompage,
dans lequel, pour régler la valeur de seuil de la pression pouvant être donnée à l'avance, est utilisé un accumulateur d'énergie, de préférence sous la forme d'un ressort (58) de compression,
dans lequel le moyen (52) de commande est formé d'un disque (54) de commande, dont le diamètre extérieur est plus petit que le diamètre extérieur du piston (16) de la pompe, en ce qu'un espace (56) annulaire, faisant le tour entre le disque (54) de commande et la face périphérique intérieure du corps (10) de la pompe, est formé, et
dans lequel le dispositif (18) d'actionnement a une barre (36) d'actionnement ayant une partie (38) de manœuvre à l'extérieur du corps (10) de la pompe,
**caractérisé**
**en ce que** la barre (36) d'actionnement est guidée à l'une de ses extrémités libres avec un jeu (44) de trainée dans le piston (16) de la pompe, de manière à ce que, lors d'une course en retour, le disque (54) de commande se soulève du piston (16) de la pompe en libérant la communication (48) fluidique respective à l'encontre de l'effet de l'accumulateur (58) d'énergie et, lors d'une course de refoulement, ferme, sous l'effet de l'accumulateur (58) d'énergie et au jeu « nul », la communication (48) fluidique respective.

2. Dispositif de pompage suivant la revendication 1, **caractérisé en ce que** le piston (16) de la pompe est guidé, avec possibilité de se déplacer longitudinalement au moyen d'un dispositif (46) d'étanchéité, dans le corps (10) de la pompe, lequel a au moins une communication fluidique, qui met en communication fluidique l'un avec l'autre les espaces (26, 28) de pompage voisins l'un de l'autre dans un mouvement de course de retour du piston (16) de la pompe, dont l'un (28) prend un volume plus petit à vue d'œil et l'autre (26) un volume plus grand à vue d'œil.

3. Dispositif de pompage suivant la revendication 1 ou 2, **caractérisé en ce que**, pour une pression de pompage en-dessous de la valeur de seuil de la pression, le moyen (52) de commande maintient la communication (48) fluidique respective et, au moyen du dispositif (18) d'actionnement, le fluide se trouvant dans le un espace (26) de pompage est poussé en direction de la sortie (34) du corps (10) de la pompe hors de celui-ci.

4. Dispositif de pompage suivant l'une des revendications précédentes, **caractérisé en ce que**, après l'arrêt de l'opération de pompage, en particulier dans le cas d'une opération de remplissage, le piston (16) de la pompe libère, au moyen du dispositif (18) d'actionnement, les deux espaces (26, 28) de pompage et ménage une communication fluidique directe entre une entrée (30) du corps (10) de la pompe et sa sortie (34).

5. Dispositif de pompage suivant l'une des revendications précédentes, **caractérisé en ce que**, dans l'entrée (30) du corps (10) de la pompe, est inséré un clapet (32) anti-retour, qui s'ouvre lors d'une course de refoulement par le piston (16) de la pompe et libère le chemin pour le fluide de l'entrée (30) à l'autre espace (28) de pompage et le ferme lors d'une course de retour.

6. Dispositif de pompage suivant l'une des revendications précédentes, **caractérisé en ce que**, pour obtenir le jeu (44) de trainée, la barre (36) d'actionnement traverse, par un dépassement pouvant être donné à l'avance, le piston (16) de la pompe dans la direction du un espace (26) de pompage et, dans le cas de la course de retour, le dépassement devient nul jusqu'à la butée de la partie (40, 42) d'extrémité avant de la barre (32) d'actionnement au piston (16) de la pompe.
